# EUROPÄISCHE PATENTSCHRIFT

(11) **EP 0 530 743 B1**
(45) Veröffentlichungstag und Bekanntmachung des Hinweises auf die Patenterteilung: **11.01.1995**
(21) Anmeldenummer: 92114914.2
(22) Anmeldetag: 01.09.1992
(51) Int. Cl.: B61L 1/10, B61L 1/16

(54) **Einrichtung zur Erfassung von Rädern schienengebundener Fahrzeuge**
Detection arrangement of railway vehicle wheels
Dispositif de détection de roues de véhicules ferroviaires

(30) Priorität: 02.09.1991 DE 4129138; 01.09.1992 DE 4229131
(43) Veröffentlichungstag der Anmeldung: 10.03.1993
(73) Patentinhaber: Stein GmbH, D-81827 München (DE)
(72) Erfinder: Stein, Hermann, W-8000 München 82 (DE)

(56) Entgegenhaltungen:
- DE-C- 764 957
- DE-C- 958 848
- FR-A- 2 617 315
- US-A- 2 892 078

## Beschreibung

Die Erfindung betrifft einen Radsensor zur Erfassung von Rädern schienengebundener Fahrzeuge, vorzugsweise zur Zählung der Räder in einem Gleisabschnitt, mit den im Oberbegriff des Patentanspruchs 1 angegebenen Merkmalen. Eine solche Sensoranordnung ist aus DE-C-958 848 bekannt.

Bekannt sind Radsensoren an Fahrschienen, bei denen durch das Überfahren der Räder schienengebundener Fahrzeuge eine Kopplungsänderung oder eine Dämpfungsänderung in den Radsensoren erfolgt (SANDER, "Schienenkontakte - ein Systemvergleich" in Signal + Draht, 1973, H.10, S.179-183). Die Radsensoren sind einseitig an der Fahrschiene befestigt (US-Pat 4 283 031) oder wirken nur einseitig, auch wenn z.B. die Sendespule des Radsensors an der einen, dessen Empfangsspule an der anderen Seite der Fahrschiene angebracht ist (SCHMIDT, "Der Achszähler Standarrd Elektrik Lorenz AG Bauform Azl 70 - Teil 1" in Signal + Draht, 1976, H.6, S.116-123). Die Radsensoren reagieren im Wesentlichen auf den Spurkranz eines Rades. Mit den bekannten Radsensoren läßt sich durch eine Hintereinanderanordnung eine Fahrtrichtungserkennung durchführen (FRECH, SCHMIDT, "Der Achszähler der Standard Elektrik Lorenz AG" in Signal + Draht, H.11, 1967, S.165-174).

Bei breiten, spurkranzlosen Rädern steht soviel Metallmasse über die Innenseite der Schiene hervor, daß dadurch die Masse eines Spurkranzes sporadisch vorgetäuscht sein kann, auf der die bekannten Radsensoren reagieren und eine fehlerhafte Zählung der Räder vornehmen.

Bei auf die Fahrschiene abgesenkten Magnetschienenbremsen entsteht durch die große Masse und zusätzlich durch die Erregung das gleiche Problem der Fehlzählung, erschwert durch die Anhebung der unbenutzten Magnetbremsen.

Ebenso reagieren die bekannten Radsensoren bei Überfahren von Wirbelstrombremsen (KRÖGER, "Prinzip, Entwicklung und Konstruktion der linearen Wirbelstrombremsen" in ZEV-Glasers Annalen, 1985, H.9, S.368-374) durch deren Erregung falsch, wobei auch hierbei keine eindeutige Radzählung möglich ist. Ein ungelöstes Problem ist auch die kurzfristige, erhebliche Erhitzung der Fahrschiene und an dieser angeordneten Radsensoren bei erregter Wirbelstrombremse, weil die kurzfristige Temperaturkompensation der Kupferspulen der Radsensoren versagt.

Auch ist die Sicherheit der Raddetektion der bekannten Radsensoren von deren genauer Justierung an der Schiene abhängig, erschwert bei unterschiedlichen Schienenprofilen.

Durch den Verschleiß des Schienenkopfes ergibt sich bei den bekannten Radsensoren das weitere Problem der Notwendigkeit des rechtzeitigen und häufigen Nachjustierens an der Fahrschiene.

Kurzschlußströme in den Fahrschienen können ebenfalls negativ auf die Zuverlässigkeit der Radzählung bei den bekannten Radsensoren wirken.

Aus der Deutschen Auslegeschrift DE-AS 1 268 650 ist bekannt, daß Sensoren mit Auswerteeinrichtungen ausgerüstet sind, die in einen Bezirk ein- und aus ihm herausfahrende Achsen zählen und die Zählergebnisse zum Stellwerk zur weiteren Verarbeitung zwecks Freimeldung des Bezirks übertragen. Es ist auch bekannt, Sensorsignale doppelkanalig zu verarbeiten und über eine Datenübertragungseinrichtung an eine zentrale Stelle zu übermitteln (KORTHAUER, MÜLLER, "Anrückmelder zur Rottenwarnung" in Signal + Draht 1977,H.1/2,S.32-33). Es nicht möglich, eine zeitrichtige Meldung des Eintreffens von Zügen zu Orten relativ zu den Sensoren mit diesen Einrichtungen vorzunehmen. Ebenso ist eine Plausibilitätskontrolle der Raderfassung nicht möglich.

Aufgabe der Erfindung ist es daher, einen Radsensor anzugeben, der keine Fehlzählungen bei dem Überfahren durch spurkranzlose Räder, Magnetschienenbremsen oder Wirbelstrombremsen aufweist, geringe Ansprüche an die Justierung stellt und unempfindlich gegen elektrische Störungen ist.

Diese Aufgabe wird erfindungsgemäß bei einem gattungsgemäßen Radsensor durch die kennzeichnenden Merkmale des Anspruchs 1 gelöst.

Der Radsensor gemäß der Erfindung hat den besonderen Vorteil, daß durch eine symmetrische Anordnung mindestens zweier induktiver Sensoren und eine relative Auswertung deren Pegel Störeinflüsse elektrischer, induktiver, thermischer oder mechanischer Art durch deren direkten oder indirekten Vergleich kompensiert werden.

Nachfolgend sind vorteilhafte Varianten und Weiterbildungen der Erfindung erwähnt.

Bei engen Platzverhältnissen im Schwellenfach oder bei beidseitig einer Fahrschiene angeordneten Spulen eines Sensors kann der zweite Sensor zweckmäßig an der gegenüberliegenden Fahrschiene angeordnet sein.

Durch die Anwendung eines gesteuerten, verzögerten Speichers können Sensoren auch an einer Fahrschiene hintereinander angeordnet sein, falls z.B. eine Schienenwanderung nicht auszuschließen ist.

Die Asymmetrie eines Rades mit Spurkranz kann ausgenutzt werden zur Plausibilitätskontrolle des überwiegend beeinflußten, dem Spurkrans zugewandten Sensors.

Durch unterschiedlich in die Verarbeitungs- und Ausgangszweige der Pegel angeordnete Filter können Störungen reduziert und Laufzeitunterschiede unterdrückt, durch Schwellwertschalter zu geringe oder zu große Pegel unterdrückt und durch Quotienten- und/oder Differenzbildung der Pegel der Radsensor an seine Aufgabe angepaßt werden.

Durch eine Längsanordnung der Radsensoren, auch mit nur zwei einzelnen Sensoren, läßt sich die Überfahrrichtung und eine Umkehr der Richtung nach Stillstand über dem Radsensor erkennen.

Durch Messungen der zeitlichen Folge von über dem Radsensor hinwegfahrenden Rädern und anderen metallischen Gegenständen ist es möglich, Zugtypen zu erkennen und aus zugeordneten Geschwindigkeiten zeitrichtige Meldungen des Eintreffens von Zügen zu Orten relativ zu dem Radsensor auszulösen. Bei langsam fahrenden Zügen wird so z.B. eine zu frühzeitige Räumung des Gleises bei Baustellen in einiger Entfernung verhindert.

Weitere Ausgestaltungen beschreiben Verbesserungen der Raderkennung, die Modifizierung der Radsensoren als Datenübertragungseinrichtung sowie eine sichere Verarbeitungseinheit.

Nachfolgend werden Ausführungsbeispiele der Erfindung anhand der Zeichnungen näher erläutert. Es zeigt
- Fig. 1: eine Anordnung eines Radsensors an einer Fahrschiene im Gleis,
- Fig. 2: eine Auswerteschaltung eines Radsensors,
- Fig. 3: weitere Anordnungen von Radsensoren im Gleis,
- Fig. 4: eine weitere Auswerteschaltung eines Radsensors,
- Fig. 5: Zusätze zur Auswerteschaltung eines Radsensors,
- Fig. 6: eine weitere Auswerteschaltung eines Radsensors,
- Fig. 7: eine Verknüpfungsschaltung in der Auswerteschaltung,
- Fig. 8: eine richtungserkennende Schaltung in der Auswerteschaltung,
- Fig. 9: ein aktuelles Datenmuster.

In Fig. 1 ist eine typische Anordnung eines Radsensors mit zwei an sich bekannten, zugeordneten, induktiven Sensoren (1, 3) gezeigt. Die Sensoren (1, 3) sind symmetrisch zu einer Fahrschiene (4) im Gleis (2) angeordnet. Ein über die Fahrschiene (4) rollendes Rad (6) beeinflußt die Sensoren (1, 3) durch seine Asymmetrie unterschiedlich. Der dem Radkranz zugewandte Sensor (3) wird wegen der relativ näheren größeren Masse des Rades (6) stärker beeinflußt, sodaß sich am Ausgang dieses Sensors (3) ein stärker beeinflußter Pegel (9) ergibt. Durch Vergleich der Pegel (7, 9) der Sensoren (1, 3) läßt sich ein Rad mit Spurkranz eindeutig trotz aller Störeinflüsse, die symmetrisch oder nahezu symmetrisch auf die Sensoren (1, 3) einwirken, erkennen. Diese Störeinflüsse können durch Vergleich der Pegel (7, 9) der Sensoren (1, 3) eliminiert werden. Solche Störeinflüsse können, wie bereits erwähnt, unter anderem elektrischer, induktiver, thermischer oder mechanischer Art sein.

Ist der Sensor 1 stärker beeinflußt, so deutet dies auf einen Fehler hin, der an einem Ausgang (11) eines Vergleichers (5) angezeigt werden kann.

In Fig. 2 ist eine typische Auswerteschaltung eines Radsensors gezeigt. Die Pegel (7, 9) zweier zugeordneter induktiver Sensoren (1, 3) sind auf einen Vergleicher (5) geführt, der bei ungleichen zugeführten Pegeln am Ausgang einen raderkennenden Pegel (11) abgibt.

Überwiegt die Beeinflussung des Pegels (9) des dem Spurkranz des Rades (6) zugeordneten Sensors (3) nicht, so kann der raderkennende Ausgangspegel (11) im Vergleicher (5) unterdrückt werden und/oder ein einen Fehler anzeigender weiterer Ausgangspegel (13) vom Vergleicher (5) abgegeben werden.

Die veränderlichen Pegel (7, 9) der an sich bekannten Sensoren (1, 3) können z.B. gleichgerichtete oder nicht gleichgerichtete Spannungen oder Ströme sein, die auf Änderungen der Beeinflusssung deren Induktivität, Induktivitätskopplung, Schwingkreisdämpfung, -phase oder -frequenz durch ein Rad (6) eines Schienenfahrzeuges beruht.

Fig. 3 zeigt verschiedene Anordnungen von typischen Radsensoren im Gleis (2). Die zugeordneten Sensoren (1, 3) können z. B. aus einem durch ein Rad (6) bedämpften Schwingkreis oder einer Sende- und Empfangsspule bestehen, deren Kopplung durch ein Rad (6) beeinflußt wird. Soweit die Sende- und Empfangsspulen eines Sensors (1, 3) horizontal entfernt voneinander angeordnet sind, sind in Fig. 3 die Sendespulen als Dreieck und die Empfangsspulen als Quadrat dargestellt. Die Spulen können z.B. konzentrierte Luftspulen sein, einen Ferritkern enthalten oder auch als größere Rahmenspulen ausgebildet sein.

Fig. 3a entspricht der Draufsicht der induktiven Sensoren (1, 3) eines Radsensors nach Fig. 3. Die Sensoren (1, 3) können nur eine Spule oder vertikal angeordnete Sende- und Empfangsspulen enthalten.

In Fig. 3b sind Sensoren (1, 3) eines Radsensors an beiden Fahrschienen (4) in gleicher Querrichtung angebracht. Da die Spurkränze der Räder (6) einer Achse einander zugewandt sind, ergibt sich die gleiche Wirkung wie bei der Anordnung nach Fig. 3a.

Fig. 3c zeigt einen Radsensor mit horizontal versetzten Sende- und Empfangsspulen der Sensoren 1 und 3.

Fig. 3d stellt eine weitere Anordnung eines Radsensors mit mehrere Spulen aufweisenden Sensoren (1, 3) dar.

Der Radsensor nach Fig. 3e besteht aus zwei längs eines Gleises angeordneten, schienenübergreifenden Sensoren (1, 3), wobei zwecks Vergleich (5) der Pegel (23) des erstbefahrenen Sensors bis zum Befahren des anderen Sensors verzögert wird.

In schaltungsstechnisch an sich bekannter Weise kann mit einer Anordnung der Radsensoren nach Fig. 3e, 3f oder 3g durch die nacheinander befahrenen Sensoren und deren dadurch zeitlich versetzte Ausgangspegel die Fahrrichtung erkannt werden, bei Überlappung der Beeinflussungszonen und der resultierenden Pegel auch eine Richtungsumkehr nach einem Stillstand. Für eine Anordnung nach Fig. 3g sind nur zwei Sensoren (1, 3), aber eine wie bei Fig. 3e erwähnte Pegelverzögerung zwecks Vergleich notwendig.

Fig. 4 zeigt ein Schaltungsprinzip zum Vergleich längs der Fahrschiene (4) angeordneter Sensoren (1, 3) eines Radsensors. Die Pegel (7, 9) der Sensoren (1, 3) werden einer Weiche (15) zugeführt, die die Pegeländerung des erstbefahrenen Sensors detektiert und diesen Pegel (23) an einen Speicher (19) leitet, der den Pegel oder Pegelverlauf verzögernd speichert und dann erst an den Vergleicher (5) abgibt, wenn die Weiche (15) die Pegeländerung bei Befahren des anderen Sensors detektiert, dessen Pegel (21) die Weiche (15) direkt oder über eine Anpaßschaltung (17) dem Vergleicher (5) zuführt, sodaß dieser Pegel und der vom Speicher verzögerte Pegel so verglichen werden können, als seien die Sensoren (1, 3) gleichzeitig überfahren worden. Der Speicher (19) kann z.B. auf der nicht näher dargestellten, an sich bekannten Basis einer Sample-/Holdschaltung, einer Eimerkettenschaltung, eines Signalprozessors oder Analog/Digitalwandlers mit nachgeschaltetem seriellen FIFO-Speicher bestehen. In einigen dieser Schaltungen ist eine Anpaßschaltung (17), z.B. ein Analog-/Digitalwandler, notwendig, um die gleiche Art der Pegel am Eingang des Vergleichers (5) zu erzielen.

Fig. 5 weist zweckmäßige Zusätze (25 bis 35) auf, um die Störsicherheit der Schaltung nach Fig. 2 zu erhöhen, wobei diese Zusätze auch sinngemäß in die Schaltung nach Fig. 4 einzubringen sind, was nicht näher dargestellt ist.

Durch die Filter (25, 27, 29) können Störungen reduziert und Laufzeitunterschiede unterdrückt werden. Der Unterdrückung von Laufzeitunterschieden dient im Wesentlichen das Filter 29 nach dem Pegelvergleich.

Durch Schwellwertschalter (31, 33, 35) werden zu geringe Pegel unterdrückt, um nur kleine Abweichungen oder Änderungen der Pegel zu eliminieren. Durch Ansprechen auf zu große Pegel und deren Unterdrückung lassen sich mit den Schwellwertschaltern (31, 33, 35) übergroße Beeinflussungen eliminieren; die Einflüsse einer sehr stark erregten Wirbelstrombremse lassen sich z. B. so zusätzlich zu den symmetrischen Unterdrückungseigenschaften des Radsensors bekämpfen.

Der Vergleicher (5) kann in an sich bekannter, nicht näher dargestellten Weise die Eingangspegel (7, 9) auch auf der Basis der Quotienten- und/oder Differenzbildung vergleichen, wobei die ungewollte Abhängigkeit von absoluten Pegeln besser unterdrückt wird.

In Fig. 6 ist eine typische Auswerteschaltung eines Radsensors gezeigt, der eine Verknüpfungsschaltung (61) enthält. Abhängig von den Pegeln (47, 49) zweier zugeordneter induktiver Sensorpaare (41, 43) gibt diese bei überwiegendem Pegel des dem Radspurkranz zugewandten Sensors (43) des Sensorpaares (41, 43) entsprechend dem Vorbeilaufen eines ordnungsgemäßen Rades ein Radsignal (51), bei etwa gleich großem Pegel beider Sensorpaare (41, 43) entsprechend eines symmetrisch zum Schienenkopf vorbeilaufenden metallischen Gegenstands ein Erkennungssignal (55) und bei überwiegendem Pegel des dem Radspurkranz abgewandten Sensors (41) ein Fehlersignal (53) ab.

In Fig. 7a ist eine mögliche, stark vereinfachte Verknüpfungsschaltung (61) mit den oben angeführten Eigenschaften gezeigt.

Die Pegel (47, 49) in Fig. 7b sind etwa gleich groß entsprechend einem symmetrischen, metallischen Gegenstand über dem Sensorpaar (41, 43), was zu dem Erkennungssignal (55) am Ausgang des zugehörigen UND-Gatters in Fig. 7a führt, wenn die Schaltschwelle S in Fig. 7b von beiden Pegeln überschritten ist.

Die in Fig. 7c beispielhaft dargestellten Pegel (47, 49) sind unterschiedlich groß entsprechend eines ordnungsgemäßen Rades über dem Sensorpaar (41, 43), was zu dem Radsignal (51) am Ausgang des zugehörigen UND-Gatters in Fig. 7a führt, wenn die Schaltschwelle S in Fig. 7c vom Pegel 47 unterschritten und vom Pegel 49 überschritten ist und die Pegel mit gleichen Widerständen R soweit abgesenkt sind, daß der Pegel 47 im dargestellten störungsfreien Fall unter der Schaltschwelle liegt.

Für das Fehlersignal (53) gilt Äquivalentes wie bei dem Radsignal (51) erwähnten, wobei jedoch die Größen der Pegel (47, 49) vertauscht sind. Es entspräche quasi einem Radkranz an der falschen Seite eines vorbeilaufenden Rades. Das Fehlersignal (53) wird zweckmäßig zum Verwerfen des gesamten Meßvorgangs des Radsensors herangezogen.

Die zeitliche Folge (56) der Radsignale (51) oder der Erkennungssignale (55) wird durch ein ODER-Glied (Fig. 7a) aus letzteren Signalen gewonnen.

Die Verknüpfungsschaltung (61) wird zur besseren Störunterdrückung besser aus analogen, eingangs bereits aufgezeigten Elementen aufgebaut.

In Fig. 9 ist ein Beispiel eines aktuellen Datenmusters gezeigt, das entsteht, wenn das Radsignal (51) als 1-Bit-Folge mit dem zeitlichen Folgesignal (56) ausgetaktet wird. Die Räder sind als binäre Einsen und die symmetrischen Metallgegenstände als binäre Nullen erfaßt. Erkennbar ist in dem Beispiel das Datenmuster
3 Räder
1 symmetrischer Metallgegenstand
2 Räder
1 symmetrischer Metallgegenstand
n Räder
Damit lassen sich Zugtypen als Datenmuster am Zug einstellen und mit den Sensorpaaren (41, 43) erfassen, vornehmlich aus den ersten Bit-Folgen, die z.B. der Triebeinheit des Zuges zugeordnet sind. Bei mangelnder Kennzeichnung durch die Folge Rad und Wirbelstrombremsen und/oder Magnetschienenbremsen können auch Kodierbleche am Zug zuhilfe genommen werden.

Die Anzahl der binären Einsen im Beispiel entspricht der Achszahl des Zuges und kann zur Auswertung leicht separiert werden.

In Fig. 6 ist gezeigt, wie die erwähnten Signale, bzw. aktuellen Datenmuster (Fig. 9) einem Rechner (63) in der Auswerteschaltung (45) zugeführt werden. Der Rechner (63) hat einen nicht dargestellten Speicher und ein Programm und ist mit einem Zeitgeber (57) verbunden.

Wenn der Rechner Datenmuster verschiedener Zugtypen mit zugeordneten Daten über die mögliche Geschwindigkeit und Beschleunigung des Zugtyps gespeichert hat, so kann er durch Vergleich des durch die Sensorpaare und die Auswerteschaltung erfaßten aktuellen Datenmusters (Fig. 9) den Zugtyp und dessen mögliche Geschwindigkeit und Beschleunigung erkennen. Aus diesen Größen kann der Rechner nach an sich bekannten Berechnungsmethoden die Zeitspanne ermitteln, in der der Zug z.B. durchschnittlich oder frühestens eine bestimmte Strecke zurückgelegt. Legt man der Berechnung die maximal mögliche Geschwindigkeit zugrunde, so ist das früheste Eintreffen des Zuges an einem Ort mit bekannter Entfernung zum Radsensor vorherbestimmbar. Daten, bzw. Meldungen hierüber können ausgangsseitig (65) oder über eine Datenübertragung (67) an deren Ausgang (69) zur Verfügung stehen. Wenn die Daten, bzw. Meldungen über die Datenübertragung (67) z.B. an einen der Berechnung zugrunde gelegten Ort einer Baustelle im Gleisbereich übertragen und dort ausgewertet werden, so kann dort eine aus der Berechnung resultierende zeitverzögerte, aber dennoch rechtzeitige Warnung ausgelöst werden. Der Baubetrieb muß so nicht vorzeitig unterbrochen werden. Zur Auswertung kann ein nicht näher beschriebener Rechner mit äquivalenten Eigenschaften wie der Rechner 63 zusammen mit einer Datenübertragung ähnlich der Datenübertragung 67 herangezogen werden.

Der Rechner (63) kann aber auch durch Messen der zeitlichen Folge mindestens der ersten Rad-, bzw. Erkennungssignale (51, 55) und aus dem Zugtyp zugeordnet gespeicherten Daten über die absoluten Abstände zumindest der ersten Radachsen und/oder symmetrisch zum Schienenkopf vorbeilaufenden metallischen Gegenständen die aktuelle Geschwindigkeit des Zuges ermitteln. Mit dieser aktuellen Geschwindigkeit und der maximal möglichen Beschleunigung läßt sich nach an sich bekannten Berechnungsmethoden das zeitliche Eintreffen des Zuges an Orten relativ zum Radsensor noch genauer bestimmen.

Bei bekanntem Abstand der Spulen von längs des Gleises angeordneten Sensorpaaren (41, 43) kann der Rechner (63) aus dem zeitlichen Abstand der Pegel (47a, 47b, bzw. 49a, 49b) der zeitlich aufeinanderfolgend induktiv beeinflußten Spulen der Sensorpaare (41, 43) auch einfacher die aktuelle Geschwindigkeit des Zuges bestimmen.

In Fig. 8 ist beispielhaft eine D-Flip-Flop-Schaltung (41a, 41b, bzw. 43a, 43b) gezeigt, die in der Auswerteschaltung (45) enthalten ist, und mit der die Zugrichtung erfasst werden kann. Es sind wie vor zwei längs des Gleises angeordnete Spulen pro Sensor (41, 43) angenommen. Die Bezeichnungen 41a, 41b, 47a, 47b, 47c und 47c sind dem Sensor 41 zugeordnet, die übrigen dem Sensor 43. Die Wirkungsweise ist für beide Sensoren identisch.

Die zeitlich aufeinanderfolgend induktiv beeinflußten Spulen der längs des Gleises angeordneten Sensorpaare (41, 43) geben entsprechend zeitlich aufeinanderfolgende Pegel (47a, 47b, bzw. 49a, 49b) an die Eingänge der D-Flip-Flop-Schaltung (41a, 41b, bzw. 43a, 43b) ab. Wenn z.B. der Pegel 47a am Dateneingang des D-Flip-Flops 41a vor dem Pegel 47b an seinem Takteingang eintritt, so wird ersterer Pegel mit Eintreffen des Pegels 47b an den Ausgang des D-Flip-Flops 41a als Richtungssignal 49c geleitet. Das D-Flip-Flop 41b gibt dagegen keinen Pegel an seinen Ausgang weiter. Bei der umgekehrten Reihenfolge der Pegel verhalten sich die D-Flip-Flops umgekehrt. Die Ausgänge (47c, 47d, bzw. 49c, 49d) unterscheiden sich damit entsprechend der Reihenfolge der Pegel und zeigen die Fahrtrichtung des Zuges an. Nach Erkennen der Richtungssignale werden die D-Flip-Flops durch Rücksetzen wieder aktiviert, was wegen der Übersichtlichkeit in Fig. 8 nicht dargestellt ist. Die Information über die Zugrichtung kann z.B. im Zusammenhang mit der Meldung des Eintreffens des Zuges an bestimmte Orte oder zur richtungsabhängigen Achszählung benutzt werden.

Der Rechner (63) in Fig. 6 kann auch nicht dargestellte Analog/Digitalwandler enthalten, zweckmäßigerweise je einen für jede signalabgebende Spule des Sensorpaares (41, 43). Wenn die Pegel (47, 49) der Sensorpaare (41, 43) so schnell in digitale Werte gewandelt werden, daß mindestens 3 Werte bei Beeinflussung eines Sensors durch ein Rad und/oder einen metallischen Gegenstand gespeichert werden, so entsteht mit zunehmend vielen Werten pro Beeinflussung quasi ein immer besser aufgelöstes äquivalentes Erkennungsmuster des gemessenen Gegenstands in Form einer Wertetabelle. Ein Rad ist wegen seiner Rundform im Gegensatz zu kantigen Bremsen z.B. durch kleine Inkremente in der zugehörigen Wertetabelle gekennzeichnet. Durch fest im Rechner (63) gespeicherte Vergleichstabellen läßt sich die Signifikanz der gemessenen Gegenstände nach an sich bekannten Berechnungsmethoden bestimmen. In logischer Verknüpfung mit Radsignalen (51), bzw. Erkennungssignalen (55), bzw. Fehlersignalen (53) läßt sich die Sicherheit des Radsensors auf ein für signaltechnische Sicherheit im neuzeitlichen Eisenbahnbetrieb erforderliches Maß steigern.

Die Signale 51, 53, 55, 56 der Auswerteschaltung (45) in Fig. 6 und/oder das aktuelle Datenmuster (Fig. 9) oder dergleichen können auch über die Datenübertragung 67 an einen fernen Ort übertragen und dort in ähnlicher oder gleicher Weise verarbeitet werden im Rechner 63. Dabei können die Daten komprimiert werden, das aktuelle Datenmuster im Beispiel der Fig. 9 z.B. als Ziffernfolge 3, 1, 2, 1, n anstelle der Bit-Folge.

Gemäß Fig. 6 kann das Sensorpaar (41, 43) je einen ersten Sender und/oder Empfänger (71) enthalten. Wenn die Züge ihrerseits unmittelbar oberhalb der Schiene je einen zweiten Sender und/oder Empfänger (73) enthalten, lassen sich Daten in an sich bekannter Weise zwischen den Sendern und/oder Empfängern (71, 73) drahtlos austauschen, wobei der Rechner (63) über eine Datenleitung (65) mit dem ersten Sender und/oder Empfänger (71) und der Zug über eine Leitung 75 mit dem zweiten Sender und/oder Empfänger (73) korrespondiert. Der erste Sender und/oder Empfänger (71) kann auf induktiver Basis auch Teil oder Ganzes der Spulen des Sensorpaares (41, 43) sein, insbesondere wenn die Spulen zur Verhinderung der gegenseitigen Beeinflussung der Übertragung der Daten und der Messungen in einer allgemein bekannten kompensierenden Brückenschaltung angeordnet sind.

Signaltechnische Sicherheit läßt sich erreichen, wenn die Auswerteschaltung (45), gegebenenfalls auch die Datenübertragung (67) und/oder die Sender/Empfänger (71, 73) sowie die entsprechenden Verbindungen (47, 49, 65, 69, 75) als eine zweite entkoppelte Funktionseinheit noch einmal vorhanden sind, die Funktionseinheiten gleichartig arbeiten und sich gegenseitig auf gleiche und zeitgleiche Ausgangssignale überwachen.

## Patentansprüche

1. Radsensor zur Erfassung von Rädern schienengebundener Fahrzeuge, vorzugsweise zur Zählung der Räder in einem Gleisabschnitt,
- unter Verwendung von an den Fahrschienen befindlichen, Metall detektierenden, induktiven Sensorpaaren (1, 3, 41, 43),
- deren elektrische Pegel einer Auswerteschaltung (5, 45) zugeführt werden, wobei
- die Sensoren des Sensorpaares (1, 3, 41, 43) so angeordnet sind, daß sich ein Sensor (1, 41) auf der Seite einer Fahrschiene (4) befindet, auf der kein Radspurkranz vorbeiläuft und daß sich der andere Sensor (3, 43) auf der Seite einer Fahrschiene (4) befindet, auf der ein Radspurkranz vorbeiläuft, dadurch gekennzeichnet,
- daß die Auswerteschaltung (5, 45) einen Vergleicher enthält, und
- daß der Vergleicher (5) bei ungleichen Pegeln an seinen Eingängen ein Ausgangssignal (11, 51) ausgibt, das dem Vorbeilaufen eines ordnungsgemäßen Rades, bzw. Radsatzes einer Achse dann entspricht, wenn der Pegel des dem Spurkranz zugewandten Sensors (3, 43) dem Pegel des anderen Sensors (1, 41) überwiegt.

2. Radsensor nach Anspruch 1, dadurch gekennzeichnet,
daß die Sensoren (1, 3, 41, 43) längs des Gleises (2) direkt gegenüber angeordnet sind (Fig. 3a bis 3d).

3. Radsensor nach Anspruch 1, dadurch gekennzeichnet,
daß die Sensoren (1, 3, 41, 43) längs des Gleises (2) versetzt angeordnet sind (Fig. 3e, 3g) und ein den Pegel oder Pegelverlauf des erstbefahrenen Sensors bis zum Befahren des zugeordneten Sensors verzögernder Speicher (19) vor dem Vergleicher (5) angeordnet ist und eine die zeitliche Reihenfolge der Sensorpegel (7, 9, 47, 49) detektierende Weiche (15) den ersteintreffenden Pegel (23) über den Speicher (19) und den anderen Pegel (21) direkt oder über eine Anpaßschaltung (17) an den Vergleicher (5) leitet.

4. Radsensor nach einem der vorhergehenden Ansprüche, dadurch gekennzeichnet,
daß der Vergleicher (5) auf der Basis der Quotienten- und/oder Differenzbildung seiner Eingangspegel arbeitet und die Sensor- und/oder Ausgangspegel wahlweise über Störungen oder Laufzeitunterschiede absorbierende Filter (25, 27, 29) und/oder den Ansprechbereich eingrenzende Schwellwertschalter (31, 33, 35) geführt sind.

5. Radsensor nach einem der vorhergehenden Ansprüche, dadurch gekennzeichnet,
daß zwei Sensorpaare (1, 3, 41, 43) längs des Gleises (2) angeordnet sind (Fig. 3f) und die induktive Beeinflussung jedes Rades (6) zeitlich aufeinanderfolgt und sich vorzugsweise überlappt.

6. Radsensor nach einem der Ansprüche 1 bis 4, dadurch gekennzeichnet,
daß ein Sensorpaar (1, 3, 41, 43) längs des Gleises (2) versetzt angeordnet ist (Fig. 3e, 3g) und die induktive Beeinflussung jedes Rades (6) zeitlich aufeinanderfolgt und sich vorzugsweise überlappt.

7. Radsensor nach einem der vorhergehenden Ansprüche, dadurch gekennzeichnet,
- daß die Auswerteschaltung (5, 45) einen Zeitgeber (57), einen damit verbundenen Rechner (63) - einen Speicher und ein Programm enthaltend - und eine Verknüpfungsschaltung (61) aufweist, die ein dem Vorbeilaufen eines ordnungsgemäßen Rades entsprechendes Radsignal (11, 51) bei überwiegendem Pegel des dem Radspurkranz zugewandten Sensors (43) des Sensorpaares (1, 3, 41, 43) und ein dem symmetrisch zum Schienenkopf vorbeilaufenden metallischen Gegenstands entsprechendes Erkennungssignal (55) bei etwa gleich großem Pegel beider Sensorpaare (1, 3, 41, 43) in der zeitlichen Folge (56) beider Signale (51, 55) unterscheidbar, gemeinsam in den Speicher des Rechners (63) als ein dem Zugtyp entsprechendes, aktuelles Datenmuster (Fig. 4) einschreibt, und
- daß das aktuelle Datenmuster (Fig. 4) am Ausgang (65) des Rechners und gegebenenfalls - vorzugsweise in an sich bekannter Weise komprimiert - über eine Datenübertragung (67) an deren Ausgang (69) zur Verfügung steht.

8. Radsensor nach Anspruch 7, dadurch gekennzeichnet,
daß der symmetrische, metallische Gegenstand eine Wirbelstrombremse und/oder eine Magnetschienenbremse und/oder ein Kodierblech am Zug ist.

9. Radsensor nach einem der vorhergehenden Ansprüche, dadurch gekennzeichnet,
- daß in dem Rechner (63) bekannte Datenmuster der Zugtypen mit zugeordneten Daten über die mögliche Geschwindigkeit und Beschleunigung des Zugtyps gespeichert sind,
- daß der Rechner (63) das aktuelle Datenmuster (Fig. 4) mit im Rechner (63) gespeicherten bekannten Datenmustern der Zugtypen vergleicht und bei Übereinstimmung den Zugtyp erkennt, die dem Zugtyp zugeordnet gespeicherten Daten über die mögliche Geschwindigkeit und Beschleunigung des Zugtyps liest und daraus Daten über das zeitliche Eintreffen des Zuges an Orten relativ zum Radsensor nach an sich bekannten Berechnungsmethoden ermittelt und ausgangsseitig (65, 69) zur Verfügung stellt, und/oder
- daß der Rechner (63) die im aktuellen Datenmuster (Fig. 4) enthaltenen, aus dem Radsignal (51) gebildeten, der Achszahl des Zuges entsprechenden Daten ausgangsseitig (65, 69) zur Verfügung stellt.

10. Radsensor nach Anspruch 9, dadurch gekennzeichnet,
daß der Rechner (63) durch Messen der zeitlichen Folge mindestens der ersten Rad-, bzw. Erkennungssignale (51, 55) und aus im Rechner (63) dem Zugtyp zugeordnet gespeicherten Daten über die absoluten Abstände zumindest der ersten Radachsen und/oder symmetrisch zum Schienenkopf vorbeilaufenden metallischen Gegenständen die aktuelle Geschwindigkeit des Zuges und Daten über das zeitliche Eintreffen des Zuges an Orten relativ zum Radsensor nach an sich bekannten Berechnungsmethoden ermittelt und ausgangsseitig (65, 69) zur Verfügung stellt.

11. Radsensor nach einem der vorhergehenden Ansprüche, dadurch gekennzeichnet,
- daß die Auswerteschaltung (5, 45) eine rücksetzbare D-Flip-Flop-Schaltung (41a, 41b, bzw. 43a, 43b) aufweist,
- daß die zeitlich aufeinanderfolgend induktiv beeinflußten Spulen der längs des Gleises angeordneten Sensorpaare (1, 3, 41, 43) entsprechend zeitlich aufeinanderfolgende Pegel (47a, 47b, bzw. 49a, 49b) je an einen Daten- und einen Takteingang je eines D-Flip-Flops (41a, 41b, bzw. 43a, 43b) leiten, die je nach Reihenfolge der Pegel Richtungssignale (47c, 47d, bzw. 49c, 49d) abgeben, die der Zugrichtung entsprechen, danach rückgesetzt werden und
- daß der Rechner (63) durch Messen des zeitlichen Abstands der Pegel (47a, 47b, bzw. 49a, 49b) bei bekanntem Abstand der Spulen der Sensorpaare (1, 3, 41, 43) die aktuelle Geschwindigkeit des Zuges und Daten über das zeitliche Eintreffen des Zuges an Orten relativ zum Radsensor nach an sich bekannten Berechnungsmethoden ermittelt und ausgangsseitig (65, 69) zusammen mit den Richtungssignalen (47c, 47d, bzw. 49c, 49d) zur Verfügung stellt.

12. Radsensor nach einem der vorhergehenden Ansprüche, dadurch gekennzeichnet,
daß die Verknüpfungsschaltung (61) ein Fehlersignal (53) bei überwiegendem Pegel des dem Radspurkranz abgewandten Sensors (1, 41) abgibt und/oder ausgangsseitig (65, 69) zur Verfügung stellt.

13. Radsensor nach einem der vorhergehenden Ansprüche, dadurch gekennzeichnet,
- daß der Rechner (63) Analog/Digitalwandler enthält,
- daß die Pegel (7, 9, 47, 49) der Sensorpaare (1, 3, 41, 43) in digitale Werte in einer Zeitfolge gewandelt werden, daß mindestens 3 Werte bei Beeinflussung eines Sensors durch ein Rad und/oder einen metallischen Gegenstand gespeichert werden,
- daß der Rechner (63) diese Werte mit im Rechner gespeicherten Wertemustern von signifikanten Rädern, metallischen Gegenständen und Störern auf Ähnlichkeit nach an sich bekannten Berechnungsmethoden vergleicht und bei Entsprechung Meldesignale - vorzugsweise in logischer Verknüpfung mit Radsignalen (51), bzw. Erkennungssignalen (55), bzw. Fehlersignalen (53) - ausgangsseitig (65, 69) zur Verfügung stellt.

14. Radsensor nach einem der vorhergehenden Ansprüche, dadurch gekennzeichnet,
- daß das Sensorpaar (1, 3, 41, 43) je einen ersten, vorzugsweise induktiven Sender und/oder Empfänger (71) enthält,
- daß Züge unmittelbar oberhalb der Schiene je einen zweiten, vorzugsweise induktiven Sender und/oder Empfänger (73) enthalten,
- daß der erste Sender und/oder Empfänger (71) mit dem Rechner (63), bzw. der Datenübertragung (67) über die Datenleitung (65) korrespondiert, und
- daß Daten in an sich bekannter Weise zwischen den Sendern und/oder Empfängern (71, 73) drahtlos ausgetauscht werden.

15. Radsensor nach einem der vorhergehenden Ansprüche, dadurch gekennzeichnet,
- daß die Auswerteschaltung (5, 45), gegebenenfalls auch die Datenübertragung (67) und/oder die Sender/Empfänger (71, 73) sowie die entsprechenden Verbindungen (7, 9, 47, 49, 65, 69, 75) als eine zweite entkoppelte Funktionseinheit noch einmal vorhanden sind, und
- daß die Funktionseinheiten gleichartig arbeiten und sich gegenseitig auf gleiche und zeitgleiche Ausgangssignale überwachen.

## Claims

1. Wheel sensor for detecting the wheels of rail-mounted vehicles, principally for counting the number of wheels in a track section,
- using pairs of metal-detecting inductive sensors (1, 3, 41, 43) attached to the running rails
- whose electrical level is fed to an evaluation circuit (5, 45), whereby
- the sensors of sensor pairs (1, 3, 41, 43) are located so that one sensor (1, 41) is situated on the side of a running rail (4) on which a wheel flange does not pass and the other sensor (3, 43) is situated on the side of a running rail (4) on which a wheel flange passes, with the distinguishing feature
- that the evaluation circuit (5, 45) contains a comparator and
- that the comparator (5) emits an output signal (11, 51) in the event of unequal levels at its inputs which corresponds to the passing of a proper wheel or wheel pair on an axle if the level of the sensor (3, 43) facing the wheel flange dominates the level of the other sensor (1, 41).

2. Wheel sensor according to Claim 1 with the distinguishing feature that the sensors (1, 3, 41, 43) are located immediately opposite one another along the track (2) (Figs. 3a to 3d).

3. Wheel sensor according to Claim 1 with the distinguishing feature that the sensors (1, 3, 41, 43) are located in an offset pattern along the track (2) (Figs. 3e, 3g) and a storage device (19) that delays the level or level characteristic of the sensor triggered first until the associated sensor is triggered is situated in front of the comparator (5) and a separating filter (15) that detects the time sequence of the sensor levels (7, 9, 47, 49) directs the first incoming level (23) to the comparator via the storage device (19) and the other level (21) directly or via an interface circuit (17) to the comparator (5).

4. Wheel sensor according to one of the preceding Claims with the distinguishing feature
that the comparator (5) operates on the basis of the quotients and/or differences formed from its input levels and the sensor and/or output levels are taken either to filters (25, 27, 29) that absorb faults or running time differences and/or to triggers (31, 33, 35) that delimit the response range.

5. Wheel sensor according to one of the preceding Claims with the distinguishing feature
that two pairs of sensors (1, 3, 41, 43) are located along the track (2) (Fig. 3f) and each wheel (6) is inductively influenced in a chronological sequence and preferably with an overlap.

6. Wheel sensor according to one of the Claims 1 to 4 with the distinguishing feature
that one pair of sensors (1, 3, 41, 43) is located in an offset pattern along the track (2) (Figs. 3e, 3g) and each wheel (6) is inductively influenced in a chronological sequence and preferably with an overlap.

7. Wheel sensor according to one of the preceding Claims with the distinguishing feature
- that the evaluation circuit (5, 45) contains a timer (57), an associated computer (63) - containing a memory and a program - and a logic circuit (61)which, in the event of the level of the sensor (43) of the sensor pair (1, 3, 41, 43) facing the wheel flange dominating, writes a wheel signal (11, 51) corresponding to the passing of a proper wheel in the memory of the computer (63) and, in the event of the level of both sensor pairs (1, 3, 41, 43) being more or less the same, differentiated by the time sequence (56) of the two signals (51, 55), writes a recognition signal (55) corresponding to a metal object passing symmetrically to the rail head in the memory of the computer (63), the two signals being written together as a current data pattern (Fig. 4) corresponding to the train type, and
- that the current data pattern (Fig. 4) is available at the output (65) of the computer and, if appropriate - preferably compressed in a familiar manner - by way of a data transfer module (67), at its output (69).

8. Wheel sensor according to Claim 7 with the distinguishing feature
that the symmetrical metal object is an eddy-current brake and/or an electromagnetic rail brake and/or a coding plate on the train.

9. Wheel sensor according to one of the preceding Claims with the distinguishing feature
- that known data patterns of the train types, with assigned data concerning the possible speed and acceleration of the train type, are stored in the computer (63),
- that the computer (63) compares the current data pattern (Fig. 4) with known data patterns of the train types stored in the computer (63) and recognizes the train type in the event of convergence, reads the stored data concerning the possible speed and acceleration of the train type assigned to the train type, and derives from said information data concerning the time of arrival of the train at places relative to the wheel sensor according to known calculation methods and makes this data available at the output (65, 69), and/or
- that the computer (63) makes the data contained in the current data pattern (Fig. 4), having been derived from the wheel signal (51) and corresponding to the number of axles on the train, available at the output (65, 69).

10. Wheel sensor according to Claim 9 with the distinguishing feature
that the computer (63) determines the current speed of the train and data concerning the time of arrival of the train at places relative to the wheel sensor according to known calculation methods by measuring the time sequence of at least the first wheel and/or recognition signals (51, 55) and with reference to data stored in the computer (63) concerning the absolute spacing of at least the first wheel axles and/or metal objects passing symmetrically to the rail head, said data being assigned to the train type, and makes the results available at the output (65, 69).

11. Wheel sensor according to one of the preceding Claims with the distinguishing feature
- that the evaluation circuit (5, 45) has a resettable delay flipflop (41a, 41b and/or 43a, 43b),
- that the coils of the pairs of sensors (1, 3, 41, 43) located along the track, the coils being inductively influenced in a chronological sequence, accordingly conduct sequential levels (47a, 47b and/or 49a, 49b) to one data input and one clock input of each delay flipflop (41a, 41b and/or 43a, 43b) which, depending on the sequence of the levels, issue directional signals (47a, 47b and/or 49c, 49d) corresponding to the direction of the train and are then reset, and
- that the computer (63) determines the current speed of the train and data concerning the time of arrival of the train at places relative to the wheel sensor according to known calculation methods by measuring the time spacing of the levels (47a, 47b and/or 49a, 49b), the spacing of the coils of the pairs of sensors (1, 3, 41, 43) being known, and makes the results available at the output (65, 69) together with the directional signals (47c, 47d and 49c, 49d).

12. Wheel sensor according to one of the preceding Claims with the distinguishing feature
that the interface circuit (61) emits an error signal (53) and/or makes said signal available at the output (65, 69) in the event of the level of the sensor (1, 41) facing away from the wheel flange dominating.

13. Wheel sensor according to one of the preceding Claims with the distinguishing feature
- that the computer (63) contains analog-to-digital converters,
- that the levels (7, 9, 47, 49) of the pairs of sensors (1, 3, 41, 43) are converted into digital signals in a time sequence, that at least 3 values are stored in the event of a sensor being influenced by a wheel and/or metal object, and
- that the computer (63) compares these values with its stored value patterns of significant wheels, metal objects and sources of interference to ascertain similarities according to known calculation methods and, in the event of correspondence, makes message signals - preferably in a logic operation with wheel signals (51) and/or recognition signals (55) and/or error signals (53) - available at the output (65, 69).

14. Wheel sensor according to one of the preceding Claims with the distinguishing feature
- that each pair of sensors (1, 3, 41, 43) contains a first, preferably inductive, transmitter and/or receiver (71),
- that trains each contain a second, preferably inductive, transmitter and/or receiver (73) located immediately above the rail,
- that the first transmitter and/or receiver (71) corresponds with the computer (63) and/or the data transfer module (67) via the data cable (65), and
- that data are exchanged between the transmitters and/or receivers (71, 73) without wires by known means.

15. Wheel sensor according to one of the preceding Claims with the distinguishing feature
- that the evaluation circuit (5, 45) and, if appropriate, the data transfer module (67) and/or the transmitters/receivers (71, 73) as well as the relevant connections (7, 9, 47, 49, 65, 69, 75), are present twice, that is also in the form of a second, decoupled function unit, and
- that the function units work in the same way and monitor one another for the occurrence of identical and concurrent output signals.

## Revendications

1. Capteur de roue pour la détection de roues de véhicules sur rails, de préférence pour le comptage des roues dans une section de voies,
- utilisant des paires de capteurs inductifs (1, 3, 41, 43) détectant le métal, se trouvant sur les rails,
- dont le niveau électrique est amené à un circuit d'évaluation (5, 45),
- les capteurs de la paire de capteurs (1, 3, 41, 43) étant disposés de sorte qu'un capteur (1, 41) se trouvant du côté d'un rail (4) sur lequel aucun boudin ne passe et l'autre capteur (3, 43) se trouvant du côté d'un rail (4) sur lequel un boudin passe, caractérisé en ce que,
- le circuit d'évaluation (5, 45) contient un comparateur, et
- le comparateur (5) émet un signal de sortie (11, 51) en cas de niveaux inégaux à ses entrées, qui correspond alors au passage d'une roue conforme ou d'un essieu monté, lorsque le niveau du capteur (3, 43) dirigé vers le boudin dépasse le niveau de l'autre capteur (1, 41).

2. Capteur de roue selon la revendication 1, caractérisé en ce que les capteurs (1, 3, 41, 43) le long de la voie (2) sont disposés directement face à face (fig. 3a à 3d).

3. Capteur de roue selon la revendication 1, caractérisé en ce que les capteurs (1, 3, 41, 43) le long de la voie (2) sont disposés décalés (fig. 3e, 3g) et en ce qu'une mémoire retardant (19) le niveau ou l'allure du niveau du premier capteur atteint jusqu'à ce que le capteur correspondant soit atteint et disposée en amont du comparateur (5) et en ce qu'une aiguille (15) détectant l'ordre chronologique dans le temps des niveaux du capteur (7, 9, 47, 49), transmet au comparateur (15) le premier niveau arrivé (23) par l'intermédiaire de la mémoire (19) et l'autre niveau (21) directement ou par un circuit d'adaptation (17).

4. Capteur de roue selon l'une des revendications précédentes, caractérisé en ce que, le comparateur (5) fonctionne sur la base de la formation du quotient et/ou de la différence de ses niveaux d'entrée et en ce que les niveaux des capteurs et/ou de sortie sont conduits au choix par des filtres (25, 27, 29) absorbant les perturbations ou les différences de temps de propagation et/ou par le commutateur de seuil (31, 33, 35) limitant la plage de réponse.

5. Capteur de roue selon l'une des revendications précédentes, caractérisé en ce que deux paires de capteurs (1, 3, 41, 43) sont disposées le long de la voie (2) (fig. 3f) et en ce que l'influence inductive de chaque roue (6) se succède dans le temps et se recouvre de préférence.

6. Capteur de roue selon l'une des revendications 1 à 4, caractérisé en ce qu'une paire de capteurs (1, 3, 41, 43) est disposée décalée le long de la voie (2) (fig. 3e, 3g) et en ce que l'influence inductive de chaque roue (6) se succède dans le temps et se recouvre de préférence.

7. Capteur de roue selon une des revendications précédente, caractérisé en ce que
- le circuit d'évaluation (5, 45) comporte une horloge temporaire (57), un calculateur (63) - comportant une mémoire et un programme - relié à celle-ci et un circuit logique (61), qui inscrit un signal de roue (11, 51) correspondant au passage d'une roue conforme en cas de niveau dominant du capteur (43) de la paire de capteurs (1, 3, 41, 43) orienté vers le boudin et un signal de reconnaissance (55) correspondant à l'objet métallique passant symétriquement au champignon du rail, avec un niveau d'intensité sensiblement égal des deux paires de capteurs (1, 3, 41, 43) distinguables par la séquence temporelle (56) des deux signaux (51, 55), conjointement dans la mémoire du calculateur (63) comme combinaison de données actuelles (fig. 4) correspondant à un type de train, et -
en ce que la combinaison de données actuelle (fig. 4) est disponible à la sortie (65) du calculateur et le cas échéant - de préférence comprimée de manière connue en soi - par un dispositif de transmission des données (67) à sa sortie (69).

8. Capteur de roue selon la revendication 7, caractérisé en ce que l'objet métallique symétrique est un frein à courants de Foucault et/ou un frein électromagnétique sur rail et/ou une tôle codeuse du train.

9. Capteur de roue selon l'une des revendications précédentes, caractérisé en ce que
- les combinaisons de données des types de trains avec les données afférentes relatives à la vitesse éventuelle et à l'accélération du type de train sont mémorisées dans le calculateur (63),
- le calculateur (63) compare la combinaison de données actuelles (fig. 4) avec les combinaisons de données connues des types de train mémorisées dans le calculateur (63) et reconnait le type de train en cas de concordance, lit les données mémorisées affectées au type de train relatives à la vitesse et à l'accélération éventuelle du type de train et en détermine des données sur l'arrivée ponctuelle du train en des lieux relatifs aux capteurs de roue d'après des méthodes de calcul connues en soi et les met à disposition côté sortie (65, 69), et/ou
- le calculateur (63) met à disposition côté sortie (65, 69) les données contenues dans la combinaison de données actuelle (fig. 4), formées à partir du signal de roue (51), correspondant au nombre d'essieux du train.

10. Capteur de roue selon la revendication 9, caractérisé en ce que le calculateur (63) détermine la vitesse actuelle du train selon des méthodes de calcul connues en soi et met à disposition côté sortie (65, 69) des données sur l'arrivée ponctuelle du train en des lieux relatifs au capteur de roue, en mesurant la séquence dans le temps d'au moins les premiers signaux de roue ou de reconnaissance (51, 55) et à partir des données mémorisées dans le calculateur (63) affectées au type de train sur les écarts absolus au moins des deux essieux de roues et/ou des objets métalliques passant symétriquement au champignon du rail.

11. Capteur de roue selon une des revendications précédentes, caractérisé en ce que
- le circuit d'évaluation (5, 45) comporte une bascule bistable D (41a, 41b, 43a, 43b) réinitialisable,
- les bobines influencées inductivement successivement dans le temps des paires de capteurs (1, 3, 41, 43) disposés le long de la voie transmettent des niveaux (47a, 47b, ou 49a, 49b) se succédant dans le temps correspondant à une entrée de données et une entrée pour signaux d'horloge respectivement d'une bascule bistable (47c, 47d, ou 49c, 49d) qui, selon l'ordre chronologique des niveaux, émettent des signaux directionnels (47c, 47d ou 49c, 49d) correspondant au sens de la marche du train, puis sont réinitialisés et
- l'ordinateur (63) détermine d'après des méthodes de calcul connues en soi la vitesse actuelle du train et met à disposition côté sortie (65, 69) avec les signaux directionnels (47a, 47b ou 49a, 49b), des données sur l'arrivée ponctuelle du train en des lieux relatifs au capteur de roue en mesurant l'écart dans le temps des niveaux (1, 3, 41, 43) avec un écart connu des bobines des paires de capteurs (47c, 47d, ou 49c, 49d).

12. Capteur de roue selon l'une des revendications précédentes, caractérisé en ce que, le circuit logique (61) émet un signal de défaut (53) avec un niveau dominant du capteur (1, 41) opposé au boudin et/ou le met à disposition côté sortie (65, 69).

13. Capteur de roue selon l'une des revendications précédentes, caractérisé en ce que, le calculateur (63) comporte un convertisseur analogique/numérique,
- les niveaux (7, 9, 47, 49) des paires de capteurs (1, 3, 41, 43) sont convertis en valeurs numériques en une séquence temporelle, de sorte qu'au moins trois valeurs sont mémorisées en cas d'influence d'un capteur par une roue et/ou un objet métallique;
- le calculateur (63) compare la similitude de ces valeurs avec des combinaisons de valeurs mémorisées dans le calculateur de roues significatives, d'objets métalliques et de sources de perturbation d'après des méthodes de calcul connues en soi, et, en cas de correspondance, met à disposition côté sortie (65, 69) des signaux d'information - de préférence par liaison logique avec les signaux de roue (51) ou les signaux de reconnaissance (55) ou des signaux de défaut (53).

14. Capteur de roue selon l'une des revendications précédentes, caractérisé en ce que
- la paire de capteurs (1, 3, 41, 43) comporte respectivement un premier émetteur/ou récepteur (71) de préférence inductif,
- les trains comportent un second émetteur et/ou récepteur (73), de préférence inductif immédiatement en amont du rail,
- le premier émetteur et/ou récepteur (71) correspond avec le calculateur (63), ou avec le dispositif de la transmission des données (67) par la ligne de données, et
- les données sont échangées sans fil d'une manière connue en soi entre les émetteurs et/ou les récepteurs (71, 73).

15. Capteur de roue selon l'une des revendications précédentes, caractérisée en ce que,
- le circuit d'évaluation (5, 45), le cas échéant également le dispositif de transmission des données (67) et/ou les émetteurs/récepteurs (71, 73) ainsi que les liaisons correspondantes (7, 9, 47, 49, 65, 69, 75), sont redondantes en tant que seconde unité fonctionnelle découplée et
- les unités fonctionnelles fonctionnent sur le même schéma et surveillent mutuellement si leurs signaux de sortie sont identiques et simultanés.
